# EUROPÄISCHE PATENTSCHRIFT

(11) **EP 1 714 886 B1**
(45) Veröffentlichungstag und Bekanntmachung des Hinweises auf die Patenterteilung: **01.10.2008**
(21) Anmeldenummer: 06007813.6
(22) Anmeldetag: 13.04.2006
(51) Int. Cl.: B65B 61/06, B65B 9/04, B65B 59/00

(54) **Verpackungsmaschine**
Packaging machine
Machine d'emballage

(30) Priorität: 19.04.2005 DE 102005018229
(43) Veröffentlichungstag der Anmeldung: 25.10.2006
(73) Patentinhaber: Multivac Sepp Haggenmüller GmbH & Co. KG, 87787 Wolfertschwenden (DE)
(72) Erfinder: Ehrmann, Elmar Eugen, 87730 Bad Grönenbach (DE); Slomp, Tieme Jan, 87730 Bad Grönenbach (DE)
(74) Vertreter: Eisele, Otten, Roth & Dobler

(56) Entgegenhaltungen:
- WO-A-02/43948
- DE-A1- 4 208 563
- DE-U- 7 000 195
- FR-A- 2 802 509
- US-A- 5 339 715
- US-A- 5 611 949
- US-A1- 2001 010 332

## Beschreibung

Die Erfindung betrifft eine Verpackungsmaschine zur Herstellung von Packungen durch Verpacken von Packgut in Verpackungen nach dem Oberbegriff des Anspruchs 1.

Derartige handelsübliche Verpackungsmaschinen sind mit unterschiedlichen Bearbeitungsstationen, z.B. Versiegelungsstationen, zum Versiegeln von mit Packgut gefüllten Verpackungen, Schneidstationen usw, versehen.

Dabei wird zwischen mehreren Arten von Verpackungsmaschinen unterschieden, z.B. solchen, die von einander getrennte einzelne, mit Packgut gefüllte Verpackungen versiegeln (sogenannte Traysealer), und Verpackungsmaschinen bei denen eine Mehrzahl von Packungen zusammenhängend hergestellt, gefüllt und versiegelt wird. Die letztgenannten Arten von Verpackungsmaschinen werden häufig als sogenannten Tiefziehmaschinen bezeichnet. Die zusammenhängend am Stück hergestellten Verpackungen können dabei in einzelnen Reihen und/oder Spalten bzw. Spuren bereitgestellt werden. Die Schneidstation befindet sich im Ausgangsbereich dieser Verpackungsmaschine und umfasst in der Regel zwei Messereinheiten, eine die in Längsrichtung die einzelnen Spalten oder Spuren und gegebenenfalls auch äußere Randstreifen trennt, während eine Messereinheit in Querrichtung die einzelnen Reihen ausschneidet.

Diese Schneideinheiten sind in der bekannten Bauweise an ein bestimmtes Format der Packungen und an die Anordnung der zusammenhängend hergestellten Packungen angepasst. Bei Formatänderungen muss wenigstens ein Teil der Schneideinheiten in einem Umrüstvorgang ausgetauscht werden. Abgerundete Schnitte oder dergleichen sind mit solchen Schneideinheiten nur mit entsprechend aufwändigen Schneidwerkzeugen zu erzielen.

Des Weiteren ist aus der Druckschrift DE 42 08 563 A1 eine Einrichtung zum format variablen Schneiden von Verpackungsmaterial, welche einen Hydro-Schneidekopf mit Hochdruck-Wasserstrahldüse umfasst, zu entnehmen, welche dem Oberbegriff des Anspruchs 1 entspricht.

Für besondere Packungsformen sind weiterhin sogenannte Komplettschnittwerkzeuge , d.h. Stempel und Matrizenwerkzeuge, im Einsatz, die eigens für jede Packungsform äußerst aufwendig hergestellt werden müssen, damit die Packungen mit dem gewünschten Schnittbild einwandfrei beschnitten werden. Derartige Komplettschnittwerkzeuge sind sehr kostenträchtig und müssen zudem aufgrund ihrer speziellen Ausprägung für eine einzelne Packungsform bei jeder Packungsänderung beschafft werden. Darüber hinaus bedingt der Wechsel dieser Komplettschnittwerkzeuge beim Wechseln der Packungsform auch einen entsprechenden Aufwand im Betrieb.

Aufgabe der Erfindung ist es daher, eine Verpackungsmaschine vorzuschlagen, bei der diese Nachteile zumindest teilweise entfallen und weniger Aufwand zur Umrüstung bei Änderung des Packungsformates erforderlich ist.

Diese Aufgabe wird ausgehend von einer Verpackungsmaschine gemäß dem Oberbegriff des Anspruchs 1 durch dessen kennzeichnende Merkmale sowie durch das Verfahren gemäß Anspruch 12 erreicht.

Durch die in den Unteransprüchen genannten Maßnahmen sind vorteilhafte Ausführungen und Weiterbildungen der Erfindung möglich.

Dementsprechend zeichnet sich eine erfindungsgemäße Verpackungsmaschine dadurch aus, dass eine formatvariable Laser-schneideinheit mit einem Laserwerkzeug vorgesehen ist, wobei eine Steuereinheit der Laser-Schneideinheit vorhanden ist, die einen Datenspeicher umfasst, in dem Daten und/oder Programmpakete für einzelne vorgegebene Packungsformate hinterlegt sind. Bei einer formatvariablen Laser-Schneideinheit entfällt die bisherige aufwändige Umrüstung bei Änderung des Packungsformates der mit der Verpackungsmaschine herzustellenden Packungen.

Darüber hinaus kann mit einer formatvariablen Laser-Schneideinheit die Beschaffung aufwändiger Komplettschnittwerkzeuge, die speziell für jede Packungsform anzufertigen sind, entfallen. Dies bedingt eine erhebliche Kosteneinsparung.

Es wird eine Steuereinheit vorgesehen, die mit einem Datenspeicher versehen wird, in dem die Schnittdaten für unterschiedliche Packungsformate als Daten und/oder Programmmodule hinterlegt sind. In einer Ausführungsform wird mit einem einheitlichen Programm jeweils ein spezieller Datensatz in einen speziellen Schnittweg für den Laserstrahl umgewandelt, in einer anderen Ausführungsform wird dieser Schnittweg unmittelbar als individuelles Programmmodul hinterlegt. Auch andere Arten der Formathinterlegung sind erfindungsgemäß von Vorteil, da mit dieser Ausgestaltung der Erfindung der Formatwechsel denkbar einfach durch Aufruf des neuen Format, beispielsweise durch ein Anklicken einer Verpackungsformatangabe auswählbar ist. Eine derartige Steuereinheit kann dabei in die Maschinensteuerung integriert oder aber separat ausgeführt werden. Die einzelnen Packungsformate sind somit als Formatmodule in dem Datenspeicher hinterlegt und durch eine Bedienperson abrufbar.

Insbesondere empfiehlt es sich dabei, ein hinsichtlich seines Arbeitsortes verstellbares oder ein insgesamt frei positionierbares Laser-Schneidwerkzeug mit einer entsprechenden Positioniereinheit vorzusehen.

Eine besondere Ausführungsform der Erfindung umfasst einen Laserstrahl, der mittels einer steuerbaren Positioniereinheit positionierbar ist. In dieser Ausführungsform können unterschiedliche Formate von der gleichen Schneideinheit durch. Änderung des Betriebsmodus hergestellt werden. Bevorzugt wird hierbei eine frei programmierbare Positioniereinheit für den Laserstrahl verwendet, so dass Änderungen in der Art des Formats durch eine reine Softwareumstellung zu erreichen sind. Dabei können sowohl die Anzahl der durchzuführenden Schnitte sowie deren Ort und Kontur nahezu frei gewählt und so bedarfsgerechte Packungen unterschiedlicher Form hergestellt werden.

Der Schneidvorgang kann dabei während der Bewegung der zu schneidenden Packungen stattfinden. In diesem Fall ist bei der Ansteuerung des Laser-Schneidwerkzeugs oder der Laser-Schneidwerkzeuge die Vorschubgeschwindigkeit der Packung zu berücksichtigen. In einer anderen Ausführungsform wird taktweise geschnitten, wobei die zu schneidenden Packungen während des Schneidvorgangs stillstehen. Diese Ausführungsform hat den Vorteil, dass das oder die Laser-Schneidwerkzeuge geringere Beschleunigungen und Geschwindigkeiten ausführen müssen, da Schneidvorgänge in Richtung der Vorschubgeschwindigkeiten der Packungen beim Stillstand der Packungen nicht vorkommen können. Bei einem Taktbetrieb ist es darüber hinaus leichter möglich, mit einem Laser-Schneidwerkzeug mehrere nebeneinanderliegende Packungen zu schneiden, da das Laser-Schneidwerkzeug keiner Vorschubgeschwindigkeit folgen muss. Beim Stillstand der Packungen ist außerdem ein problemloser Rundumschnitt eines einzelnen Schneidwerkzeugs um eine Gesamtkontur einer einzelnen Packung möglich. Die Koordination mehrerer Laser-Schneidwerkzeuge für eine gemeinsam auszuschneidende Schnittkontur entfällt in dieser Ausführungsform.

Eine solche Positioniereinheit kann beispielsweise mittels Linearverstelleinheiten, z.B. in einer xy-Koordinatenanordnung realisiert werden. Für diese Anwendung könne jedoch auch alle Arten von Robotersystemen, beispielsweise auch Portalroboter oder Einarmroboter, usw. Verwendung finden. Wesentlich ist die frei wählbare Positionierung des vorgesehenen Laser-Schneidwerkzeuges im Bereich der zu bearbeitenden Packungen.

Die Verwendung eines oder mehrerer Laser bietet besondere Vorteile im Hinblick auf die Variabilität der anzubringenden Schnitte. Ein Laserstrahl kann über Ablenk- oder Leitelemente in einem großen Bereich hinsichtlich seines Arbeitsortes verstellt werden.

Darüber hinaus kann mit einem Laser die Schnitttiefe variiert werden. Insofern ist es mit einem Laser auch möglich, die einzelnen Packungen nicht vollständig zu trennen, sondern Sollbruchstellen anzubringen, indem eine dünne Restmenge von Material verbleibt.

Eine solche Packungsart mit Sollbruchstellen kann durch eine Perforation entlang der gewünschten Kontur vorgesehen werden.

Mittels derartigen Sollbruchstellen können Mehrfachpackungen hergestellt werden, die zusammenhängend vertrieben werden können. Derartige Mehrfachpackungen sind beispielsweise bei verschiedenen Lebensmittelverpackungen wie Joghurtbechern oder dergleichen bekannt. Der Verbraucher kauft dabei eine Mehrfachpackung, von der er sich durch Abknicken und Wegbrechen die Einzelpackung abtrennen kann.

Auch Mehrkammerpackungen, die verschiedene Komponenten enthalten, können mittels derartiger Sollbruchstellen verbunden sein, so dass eine Kammer gegenüber der anderen Kammer verschwenkbar oder ganz abtrennbar ist.

Durch Materialschwächung oder Perforation lässt sich letzten Endes auch die Perforation eines Klappdeckels realisieren, was beispielsweise bei wiederverschließbaren Verpackungen von Bedeutung sein kann. Mit Hilfe eines Lasers lässt sich das Material sogar derart abschwächen, dass ein sogenanntes Filmscharnier zwischen zwei Packungen oder Packungsteilen realisierbar ist, über das diese Packungen oder Packungsteile gegeneinander dauerhaft oder zumindest mehrfach verschwenkbar sind.

Darüber hinaus kann mit einem Laser auch eine Codierung der Packungen vorgenommen werden. Denkbar wäre beispielsweise bei Verwendung eines entsprechenden Kunststoffs, so dass ein entsprechender Farbcode durch Einbrennen mit dem Laser erzeugt wird.

In einer bestimmten Ausführungsform der Erfindung wird daher eine Absaugeinheit vorgesehen, um abdampfendes Material abzusaugen und somit eine Kontamination der Atmosphäre im Bereich der Schneideinheit zu verhindern

Auch eine Kühleinheit kann in diesem Bereich vorteilhaft eingesetzt werden, um zum einen das Ausmaß derartiger Verdampfung zu begrenzen und verdampftes Material durch Kondensation an der Ausbreitung zu hindern.

Grundsätzlich ist es weiterhin möglich, die oben genannten Funktionsprinzipien für einen Laser auch bei anderen Arbeitseinheiten der Verpackungsmaschine zu verwenden. So kann z.B. eine zusätzliche Perforationseinheit zum Perforieren der Deckelfolie vor der Verbindung mit den zu schließenden Verpackungen vorgesehen werden. Die Perforation kann ohne weiteres auch mit.

Sofern die Schneideinheit als auch andere Arbeitseinheiten, wie z.B. eine Perforationseinheit hinsichtlich der Funktion und dem Aufbau Ähnlichkeiten aufweisen können, ergeben sich bei solchen Ausführungsformen die Möglichkeiten zusätzlicher Vorteile. Sofern nun eine erfindungsgemäße formatvariable Laser-Schneideinheit in Kombination mit einer solchen Arbeitseinheit vorgesehen wird, so können je nach Ausführungsform zumindest teilweise die gleichen Komponenten, z.B. die gleiche Steuerung verwendet werden, wodurch sich eine deutliche Reduzierung des Aufwands ergibt. So kann beispielsweise ein gemeinsamer Laser für zwei Bearbeitungseinheiten verwendet werden. Die Positioniereinheiten für beide Laser-Werkzeuge können identisch ausgewählt werden, wodurch sich der Aufwand in der Anschaffung und im Betrieb vermindert.

Der Betrieb des bzw. der jeweiligen Laser-Werkzeuge und des bzw. der Laser-Schneidwerkzeuge über gemeinsame Komponenten, z.B. eine gemeinsame Basisstation kann dabei entweder alternierend taktweise oder aber parallel erfolgen. Im Falle der Verwendung eines gemeinsamen Lasers kann beispielsweise der Strahlengang geteilt werden, so dass je wenigstens ein Laserstrahl aus dem gleichen Laser für die Schneideinheit und für die weitere Arbeitseinheit zur Verfügung steht.

Ein taktweiser Betrieb, der der üblichen Betriebsart der genannten Tiefziehmaschinen entspricht, könnte darüber hinaus bei entsprechender alternierender Arbeitsweise der Laser-Schneideinheit und zusätzlicher Arbeitseinheit die Verwendung einer entsprechend kleiner dimensionierten Basiskomponente, beispielsweise eines schwächeren Lasers ermöglichen.

Ein Ausführungsbeispiel der Erfindung ist in der Zeichnung dargestellt und wird anhand der Figuren nachfolgend näher erläutert.

Die einzige Figur zeigt eine schematische perspektivische Darstellung einer erfindungsgemäßen Verpackungsmaschine.

Die Verpackungsmaschine 1 stellt eine sogenannte Tiefziehmaschine dar, die aus einer Folienrolle 2 die sogenannte Unterbahn oder auch Muldenfolie 3 abzieht. Die Muldenfolie 3 wird in einem Formwerkzeug 4 unter Wärme und gegebenenfalls auch Druckeinwirkung zu Packungsmulden 5 geformt. Die Packungsmulden 5 werden in einer Füllstrecke 6 manuell oder automatisch mit Packgut 7 gefüllt. Eine Deckelfolie 8 wird von einer Vorratsrolle 9 abgezogen und als Deckel auf die Packungsmulden 5 aufgelegt. In einem Siegelwerkzeug 10 wird die Deckfolie B mit der Packungsmulde 5 verbunden und versiegelt. In einer Laser-Schneideinheit 11 werden einzelne, im bisherigen Herstellungsprozess zusammenhängend gefertigten Packungen zu Einzelpackungen abgetrennt und der Rand der Packungen in Längsrichtung zurechtgeschnitten. Erfindungsgemäß wird diese Laser-Schneideinheit 11 nunmehr formatvariabel ausgeführt. Die genaue Ausführung ist in der Zeichnung nicht dargestellt. Hierbei können die anhand der Beschreibungseinleitung und der Ansprüche vorgeschlagenen Ausführungen zum Einsatz kommen.

Nach dem Abzug von der Folienrolle 9 wird die Deckelfolie 8 durch eine Perforationseinheit 12 geführt. In dieser Perforationseinheit 12 wird auf nicht näher dargestellte Weise die Deckelfolie B in der gewünschten Weise beispielsweise mit einer bestimmte Anzahl und Verteilung von Perforationsöffnungen in der Größenordnung von 20 bis 50 µ versehen.

Eine derart perforierte Deckelfolie ist in der Lage, etwaiges, in der geschlossenen Packungen entstehendes Kohlendioxid und Ethylen an die Außenumgebung durchzulassen und zugleich eine Sauerstoffzufuhr ins Innere der Packung zu gewährleisten. Hierdurch ergibt sich insbesondere bei der Verpackung von pflanzlichen Nahrungsmitteln wie Gemüse, Salat, Obst oder dergleichen eine verbesserte Haltbarkeit. Besonders bei der Verpackung von Spargel hat sich eine derartige Deckelfolie als vorteilhaft erwiesen.

In der dargestellten Ausführungsform umfasst die Schneideinheit 11 einen nicht näher dargestellten Laser, der in einer Laserstation 13 untergebracht ist. Über zwei Lichtleiter 14, 15 werden sowohl die Schneideinheit 11 als auch die Perforationseinheit 15 mit der notwendigen Laserenergie versorgt. Die entsprechenden optischen Schaltelemente sind nicht näher dargestellt. Ebenso wenig sind die zugehörigen Werkzeuge (Schneidwerkzeuge, Perforationswerkzeuge) und Positioniereinheiten eingezeichnet. Diese Komponenten können analog zu handelsüblichen Laserschneidvorrichtungen ausgestaltet und mit entsprechenden Steuerungen, insbesondere programmierbaren Steuerungen versehen werden.

### Bezugszeichenliste:

- 1: Verpackungsmaschine
- 2: Folienrolle
- 3: Muldenfolie
- 4: Formwerkzeug
- 5: Packungsmulden
- 6: Füllstrecke
- 7: Packgut
- 8: Deckelfolie
- 9: Folienrolle
- 10: Siegelwerkzeug
- 11: Schneideinheit
- 12: Perforationseinheit
- 13: Laserstation
- 14: Lichtleiter
- 15: Lichtleiter

## Patentansprüche

1. Verpackungsmaschine zum Herstellen von Packungen aus mit Packgut gefüllten und versiegelten Verpackungen, wobei eine Schneideinheit zum format variablen Schneiden der gefüllten und versiegelten Verpackungen vorgesehen ist, **dadurch gekennzeichnet, dass** eine formatvariable Laser-Schneideinheit (11) mit einem Laserwerkzeug vorgesehen ist, wobei eine Steuereinheit der Laser-Schneideinheit vorhanden ist, die einen Datenspeicher umfasst, in dem Daten und/oder Programmpakete für einzelne vorgegebene Packungsformate hinterlegt sind.

2. Verpackungsmaschine nach Anspruch 1, **dadurch gekennzeichnet dass** die Laser-Schneideinheit (11) ein positionierbares Schneidwerkzeug mit einer steuerbaren Positioniereinheit aufweist.

3. verpackungsmaschine nach einem der vorgenannten Ansprüche, **dadurch gekennzeichnet, dass** ein xy-Achsensystem mit wenigstens zwei Linearverstelleinheiten vorgesehen ist.

4. verpackungsmaschine nach einem der vorgenannten Ansprüche, **dadurch gekennzeichnet, dass** als Positioniereinheit ein Roboter vorgesehen ist.

5. Verpackungsmaschine nach einem der vorgenannten Ansprüche, **dadurch gekennzeichnet, dass** ein mittels Ablenk- oder Leitelemente hinsichtlich seines Arbeitsortes verstellbarer Laser vorgesehen ist.

6. Verpackungsmaschine nach einem der vorgenannten Ansprüche, **dadurch gekennzeichnet, dass** ein Laser mit variabler Schnitttiefe vorgesehen ist.

7. Verpackungsmaschine nach einem der vorhergenannten Ansprüche, **dadurch gekennzeichnet, dass** ein Laser zur Materialschwächung und/oder zur Perforation vorgesehen ist.

8. Verpackungsmaschine nach einem der vorgenannten Ansprüche, **dadurch gekennzeichnet, dass** ein Laser zur Codierung von Packungen vorgesehen ist.

9. Verpackungsmaschine nach einem der vorgenannten Ansprüche, **dadurch gekennzeichnet, dass** eine Absaugeinheit vorgesehen ist.

10. Verpackungsmaschine nach einem der vorgenannten Ansprüche, **dadurch gekennzeichnet, dass** eine Kühleinheit vorgesehen ist.

11. Verpackungsmaschine nach einem der vorgenannten Ansprüche, **dadurch gekennzeichnet, dass** die Laser-Schneideinheit und wenigstens eine weitere Arbeitseinheit wenigstens eine gemeinsame Steuerungs- und/oder Versorgungseinheit aufweisen.

12. Verfahren zum Herstellen von Packungen aus mit Packgut gefüllten und versiegelten Verpackungen, **dadurch gekennzeichnet, dass** die versiegelten Packungen formatvariabel mittels eines Laser geschnitten werden.

## Claims

1. Packaging machine for producing packs of packages filled with packaged product and sealed, wherein a cutting unit is provided for cutting the filled and sealed packages in variable formats, **characterised in that** a format-variable laser cutting unit (11) is provided with a laser tool, whereby a control unit of the laser cutting unit is provided, which comprises a data storage device, in which data and/or program packages for individual predefined packaging formats are stored.

2. Packaging machine according to claim 1, **characterised in that** the laser cutting unit (11) comprises a positionable cutting tool with a controllable positioning unit.

3. Packaging machine according to one of the preceding claims, **characterised in that** an xy-axis system is provided with at least two linear adjustment units.

4. Packaging machine according to one of the preceding claims, **characterised in that** a robot is provided as a positioning unit.

5. Packaging machine according to one of the preceding claims, **characterised in that** a laser is provided which is adjustable by means of deflecting or guiding elements with respect to its operating position.

6. Packaging machine according to one of the preceding claims, **characterised in that** a laser with a variable cutting depth is provided.

7. Packaging machine according to one of the preceding claims, **characterised in that** a laser for weakening material and/or perforation is provided.

8. Packaging machine according to one of the preceding claims, **characterised in that** a laser is provided for coding the packs.

9. Packaging machine according to one of the preceding claims, **characterised in that** a suction unit is provided.

10. Packaging machine according to one of the preceding claims, **characterised in that** a cooling unit is provided.

11. Packaging machine according to one of the preceding claims, **characterised in that** the laser cutting unit and at least one further operating unit comprise at least one common control and/or supply unit.

12. Method for producing packs of packages filled with packaged product and sealed, **characterised in that** the sealed packs are cut by a laser in a variable format.

## Revendications

1. Machine d'emballage destinée à fabriquer des paquets à partir d'emballages remplis de produit à emballer et scellés, une unité de découpe destinée à la découpe des emballages remplis et scellés selon des formats variables étant prévue,
**caractérisée en ce qu'**il est prévu une unité de découpe au laser (11) selon des formats variables avec un outil laser, une unité de commande de l'unité de découpe au laser étant présente, laquelle comprend une mémoire de données dans laquelle des données et/ou des logiciels sont stockés pour différents formats de paquets prédéfinis.

2. Machine d'emballage selon la revendication 1,
**caractérisée en ce que** l'unité de découpe au laser (11) présente un outil de découpe positionnable avec une unité de positionnement pouvant être commandée.

3. Machine d'emballage selon l'une des revendications précédentes,
**caractérisée en ce qu'**il est prévu un système à axes xy avec au moins deux unités de déplacement linéaire.

4. Machine d'emballage selon l'une des revendications précédentes,
**caractérisée en ce qu'**il est prévu un robot en tant qu'unité de positionnement.

5. Machine d'emballage selon l'une des revendications précédentes,
**caractérisée en ce qu'**il est prévu un laser dont l'emplacement de travail peut être déplacé au moyen d'éléments de déflexion et de guidage.

6. Machine d'emballage selon l'une des revendications précédentes,
**caractérisée en ce qu'**il est prévu un laser avec des profondeurs de coupe variables.

7. Machine d'emballage selon l'une des revendications précédentes,
**caractérisée en ce qu'**il est prévu un laser destiné à affaiblir le matériau et/ou à perforer.

8. Machine d'emballage selon l'une des revendications précédentes,
**caractérisée en ce qu'**il est prévu un laser destiné au codage des paquets.

9. Machine d'emballage selon l'une des revendications précédentes,
**caractérisée en ce qu'**il est prévu une unité d'aspiration.

10. Machine d'emballage selon l'une des revendications précédentes,
**caractérisée en ce qu'**il est prévu une unité de refroidissement.

11. Machine d'emballage selon l'une des revendications précédentes,
**caractérisée en ce que** l'unité de découpe au laser et au moins une autre unité de travail présentent au moins une unité commune de commande et/ou d'alimentation.

12. Procédé destiné à la fabrication de paquets à partir d'emballages remplis de produit à emballer et scellés,
**caractérisé en ce que** les paquets scellés sont découpés selon des formats variables au moyen d'un laser.
